# EUROPÄISCHE PATENTSCHRIFT

(11) **EP 2 185 774 B1**
(45) Veröffentlichungstag und Bekanntmachung des Hinweises auf die Patenterteilung: **19.01.2011**
(21) Anmeldenummer: 08801199.4
(22) Anmeldetag: 18.08.2008
(51) Int. Cl.: E04C 2/36, E04C 2/42

(54) **TRAGSTRUKTUR FÜR LEICHTBAUELEMENTE**
BEARING STRUCTURE FOR LIGHTWEIGHT STRUCTURAL COMPONENTS
STRUCTURE PORTANTE POUR ÉLÉMENTS DE CONSTRUCTION LÉGÈRE

(30) Priorität: 18.08.2007 DE 202007011599 U
(43) Veröffentlichungstag der Anmeldung: 19.05.2010
(73) Patentinhaber: Wüstefeld, Jens-Hagen, 82319 Starnberg (DE)
(72) Erfinder: Wüstefeld, Jens-Hagen, 82319 Starnberg (DE)
(74) Vertreter: Beck, Alexander
(86) Internationale Anmeldenummer: PCT/DE2008/001376
(87) Internationale Veröffentlichungsnummer: WO 2009/024141

(56) Entgegenhaltungen:
- DE-A1- 2 526 114
- DE-C1- 19 922 295
- GB-A- 929 494
- US-A- 5 157 892

## Beschreibung

Die vorliegende Erfindung betrifft eine Tragstruktur für Leichtbauelemente, die aus länglichen Streifen eines festen Materials besteht sowie Verfahren zur Herstellung einer solchen Tragstruktur.

Leichtbauelemente, wie sie beispielsweise in der Luftfahrt, im Fahrzeugbau oder beim Bau von Rennyachten verwendet werden, bestehen üblicherweise aus zwei sehr dünnen und selbst kaum tragfähigen Deckplatten, die die jeweilige äußere Oberfläche des Leichtbauelements beschreiben und einer dazwischen angeordneten Tragstruktur. Diese Tragstruktur muss möglichst leicht und gleichzeitig möglichst fest sein, und darüber hinaus die ja selbst nicht tragfähigen Deckplatten an möglichst vielen Stellen unterstützen. Eine solche Tragstruktur muss daher üblicherweise als räumliches, also dreidimensionales Element hergestellt werden. Dies ist mit den bisher bekannten Konstruktionen außerordentlich aufwendig, daher sind solche Leichtbauelemente extrem teuer.

Aus der US 5,157,892 A ist bereits eine Tragstruktur für Leichtbauelemente bekannt, die aus länglichen Streifen eines festen Materials besteht, wobei jeder Streifen von einer seiner Längsseiten her mit Einschnitten versehen ist, deren Breite etwas größer ist als die Dicke des Materials, und wobei die einzelnen Streifen mittels der einschnitte so ineinander gesteckt sind, dass die Längsrichtung der ineinander gesteckten Streifen jeweils senkrecht aufeinander stehen.

Eine weitere Tragstruktur ist aus der GB 929 494 A bekannt. Bei dieser Entgegenhaltung sind die Streifen mit Einschnitten versehen, die abwechselnd in Längsrichtung des Streifens schräg nach vorne und schräg nach hinten verlaufen. Diese nehmen jedoch V-Profile - und keine Streifen - auf und bilden eine Verriegelungszunge dafür.

Eine weitere Tragstruktur ist aus der DE 25 26 114 A1 bekannt. Die dortige Tragstruktur besteht jedoch gänzlich aus V-Profilen, die über solche Einschnitte verbunden sind. Der Fachmann entnimmt aus diesem Dokument somit keine Veranlassung, solche Einschnitte für eine Tragstruktur mit länglichen Streifen zu verwenden.

Eine ähnliche Tragstruktur wird in der DE 199 22 295 C1 offenbart. Diese ist jedoch einteilig ausgebildet, d.h. hier sind überhaupt keine Einschnitte im Sinne der vorliegenden Erfindung vorgesehen.

Ausgehend von diesem Stand der Technik ist es die Aufgabe der vorliegenden Erfindung, eine solche Tragstruktur zu schaffen, die sehr einfach aus einfachen Bauelementen aufgebaut werden kann sowie Verfahren zum Aufbau einer solchen Tragstruktur anzugeben.

Erfindungsgemäß wird diese Aufgabe dadurch gelöst, dass die Einschnitte abwechselnd in Längsrichtung des Streifens schräg nach vorn und schräg nach hinten verlaufen.

Erfindungsgemäß wird also hier ein dreidimensionales räumliches Tragwerk aus einfachen Blechstreifen hergestellt, die lediglich durch einen Stanzvorgang mit entsprechenden Schlitzen versehen sein müssen. Durch den schrägen Verlauf der Schütze ist sichergestellt, dass die einzelnen Blechstreifen in einem optimalen Winkel zueinander stehen, um die für ein bestimmtes Materialgewicht maximale Last aufnehmen zu können.

Um eine optimale Unterstützung der dünnen Deckplatten zu erzielen, ist es bevorzugt, dass die Tiefe der Einschnitte so gewählt ist, dass die Längsseiten der zu einander senkrecht stehenden Streifen eine Fläche berühren. Dies ist dann die Oberfläche des Leichtbauelements, welche durch die Kontur der Deckplatten nachgebildet wird. Bei entsprechender Gestaltung der Blechstreifen kann dabei auch eine gebogene Fläche, und sogar Röhren oder Profile hergestellt werden.

Für eine optimale Kräfteverteilung ist es besonders bevorzugt, die Einschnitte so anzuordnen, dass sie in ihrer Verlängerung zusammen mit der Längsseite, an der sie beginnen, näherungsweise ein gleichseitiges Dreieck bilden. Auf diese Weise besteht die aus solchen Blechstreifen entstehende Tragstruktur dann aus optimalen Pyramiden beziehungsweise Pyramidenstümpfen, deren Seitenflächen gleichseitige Dreiecke sind.

Zur weiteren Einsparung von Gewicht kann vorzugsweise im Zentrum des gleichseitigen Dreiecks eine kreisförmige Ausstanzung angebracht sein.

Eine weitere Optimierung der Kraftverteilung lässt sich vorzugsweise dadurch erzielen, dass verschiedene Einschnitte, die mit anderen Einschnitten und mit der Längsseite gleichseitige Dreiecke bilden, so voneinander beabstandet sind, dass sie zusammen mit der Längsseite, von der sie ausgehen, ebenfalls näherungsweise ein weiteres gleichseitiges Dreieck bilden.

Weitere Gewichtseinsparung kann dann vorzugsweise dadurch erzielt werden, dass im Zentrum des weiteren gleichseitigen Dreiecks eine kreisförmige Ausstanzung angebracht ist.

Ein besonders vorteilhaftes Verfahren zur Herstellung einer solchen erfindungsgemäßen Tragstruktur beruht darauf dass die in Längsrichtung verlaufenden Streifen zuerst alle dergestalt parallel angeordnet werden, dass ihre Einschnitte auf gleicher Höhe liegen und die in Querrichtung verlaufenden Streifen sodann in die Einschnitte der in Längsrichtung verlaufenden Streifen eingesteckt werden.

Es ist dabei besonders bevorzugt, die in Längsrichtung verlaufenden Streifen sogleich auf Abstände zu bringen, die den Abständen der Einschnitte in den in Querrichtung verlaufenden Streifen entsprechen. Auf diese Weise lässt sich auch eine kontinuierliche Fertigung der erfindungsgemäßen Tragstrukturen verwirklichen, da die jeweiligen Streifen leicht soweit verdreht und gebogen werden können, dass sie im Zuge dieses Fertigungsprozesses mit ihren jeweiligen Einschnitten ineinander verrasten können.

Alternativ dazu besteht auch die Möglichkeit, die in Längsrichtung verlaufenden Streifen in einem Paket anzuordnen, die in Querrichtung verlaufenden Streifen sodann einzustecken, und anschließend die einzelnen in Längsrichtung verlaufenden Streifen entlang der eingesteckten, in Querrichtung verlaufenden Streifen bis zu den jeweiligen Einschnitten in den in Querrichtung verlaufenden Streifen zu verschieben.

Die vorliegende Erfindung wird im Folgenden anhand der in der Zeichnung dargestellten Ausführungsbeispiele näher erläutert. Es zeigt:
**Figur 1** einen Abschnitt eines Blechstreifens für eine erfindungsgemäße Tragstruktur;
**Figur 2** die entsprechende Tragstruktur vor der Endmontage als Explosionszeichnung;
**Figur 3** die fertige Tragstruktur der Figur 2;
**Figur 4** eine weitere Ausführungsform eines erfindungsgemäßen Blechstreifens für ein linsenförmig gewölbtes Leichtbauelement;
**Figur 5** ein entsprechendes Leichtbauelement mit einer gewölbten Oberfläche;
**Figur 6** eine erfindungsgemäße Tragstruktur für ein röhrenförmiges Leichtbauelement;
**Figur 7** ein Verfahren zur Herstellung einer erfindungsgemäßen Tragstruktur, wobei die in Längsrichtung verlaufenden Streifen zuerst in einem Paket angeordnet werden, und
**Figur 8** ein Verfahren zur Herstellung einer erfindungsgemäßen Tragstruktur, bei dem die in Längsrichtung verlaufenden Streifen sogleich auf diejenigen Abstände gebracht werden, die den Abständen der Einschnitte in den in Querrichtung verlaufenden Streifen entsprechen.

Figur 1 zeigt einen Blechstreifen, aus dem eine erfindungsgemäße Tragstruktur für ein planes Leichtbauelement hergestellt werden kann. Dieser Blechstreifen 10 weist an seiner in der Darstellung oberen Längsseite 12 Einschnitte 14 auf, deren Breite etwas größer ist als die Dicke des Materials des Blechstreifens 10 und die abwechselnd in Längsrichtung des Streifens 10 schräg nach vorn und schräg nach hinten verlaufen. Dabei bilden sie mit der Längsseite 12 jeweils einen Winkel α von 60° nach vorne oder nach hinten. Verlängert man die Einschnitte 14 in Gedanken bis zur gegenüberliegenden Längsseite 16 des Streifens 10, so bilden sie eine Folge gleichseitiger Dreiecke mit einer abgestumpften Spitze, die jeweils von einer der Längsseiten 12 beziehungsweise 16 gebildet ist. Im Mittelpunkt eines jeden dieser gedachten gleichseitigen Dreiecke ist eine kreisförmige Ausstanzung 20 angeordnet. Diese dient der Gewichtseinsparung.

Figur 2 zeigt nun, wie aus vielen solchen einzelnen Streifen 10 eine quaderförmige Tragstruktur entsteht. Zu diesem Zweck werden die einzelnen Streifen 10 mit deren Einschnitten 14 jeweils in entsprechende Einschnitte 14 in einem senkrecht dazu angeordneten weiteren Streifen 10 eingesteckt.

Figur 3 zeigt dann das Endergebnis dieser Montagearbeiten, die kreuzweise ineinander gesteckten Streifen 10 bilden aufgrund der jeweiligen Winkellage der Einschnitte 14 eine Struktur aus jeweils mit einem geringfügigen Abstand benachbarten Pyramidenstümpfen, deren Seitenflächen jeweils über den fortlaufenden Streifen 10 mit den Seitenflächen der jeweils benachbarten Pyramidenstümpfe verbunden sind. Diese Struktur weist eine optimale Festigkeit auf.

Figur 4 zeigt einen Blechstreifen 110 gemäß einer weiteren Ausführungsform der vorliegenden Erfindung. Dieser Blechstreifen 110 weist ebenfalls eine gerade verlaufende Längsseite 12 auf, in die wiederum die schräg in Längsrichtung und gegen Längsrichtung um einen Winkel α von 60° geneigten Einschnitte 14 eingebracht sind. Die gegenüberliegende Längsseite 116 ist im vorliegenden Falle jedoch nicht gerade, sondern gewölbt beziehungsweise geschwungen ausgestaltet, um so eine Tragstruktur für ein gewölbtes Leichtbauelement, beispielsweise eine Tragfläche für ein Flugzeug zu bilden. Des weiteren sind hier in den Einschnitten 14 und über diese hinausragend bereits die senkrecht auf dem Streifen 110 anzubringenden weiteren Streifen 10 angedeutet. Im vorliegenden Fall sind diese zwar ebenso auszubilden, wie der in Figur 1 dargestellte Streifen 10, wie aus der Zeichnung jedoch unschwer zu erkennen ist, muss ihre Breite in Anpassung an die Wölbung der Längsseite 116 des Streifens 110 unterschiedlich sein, um korrekt eine gewölbte Oberfläche zu bilden. Darüber hinaus sieht man in der vorliegenden Figur 4 sehr schön, wie im Mittelbereich die durch die verschieden breiten Streifen 10 verlängerten Einschnitte 14 gleichseitige Dreiecke mit einer abgestumpften Spitze bilden.

Figur 5 zeigt die aus den gewölbten Streifen 110 sowie aus normalen geraden Streifen 10 unterschiedlicher Breite hergestellte Tragstruktur 100 für ein entsprechendes Leichtbauelement mit einer gewölbten Oberfläche.

Figur 6 zeigt schließlich eine weitere Ausführungsform der Erfindung in einer Tragstruktur für ein rohrförmiges Leichtbauelement, welches beispielsweise als Flugzeugrumpf oder als Rumpf einer Rennyacht dienen kann. Zu diesem Zweck ist der als Spant verlaufende Streifen 210 gebogen ausgebildet. Auch dieser Streifen weist jedoch die erfindungsgemäßen in und gegen die Längsrichtung des Streifens 210 verlaufenden Einschnitte 14 auf, die wiederum jeweils einen Winkel α von 60° mit der Außenseite des Streifens 210 bilden. Auch in diesem Streifen 210 können entsprechende Ausstanzungen 20 zur Gewichtsreduzierung vorgesehen sein. Zur Bildung einer entsprechenden rohrförmigen Tragstruktur sind die einzelnen gebogenen Streifen 210 dann wieder mit normalen erfindungsgemäßen Streifen 10 wie in Figur 1 dargestellt verbunden.

Erfindungsgemäß lassen sich also sehr komplex geformte Leichtbau-Tragstrukturen aus einigen wenigen sehr leicht herzustellenden Grundelementen, den Streifen 10; 110; 210 herstellen. Die Streifen 10; 110; 210 können dabei aus jedem beliebigen festen Material, vorzugsweise jedoch aus Stahl, Leichtmetall oder Kunststoff hergestellt sein. Die Verbindung der einzelnen Streifen 10; 110; 210 untereinander und mit den Deckplatten kann durch sämtliche bekannten Verbindungstechniken wie Kleben, Löten, Schweißen, Nieten, Falzen und Clinchen (Durchsetzfügen) erfolgen.

Erfindungsgemäß kann das fertige Leichtbauelement nicht nur aus zwei Deckplatten und einer Tragstruktur dazwischen, sondern auch aus mehreren solchen Lagen aufgebaut sein.

Die Streifen 10; 110; 210 können auf einfachste Weise durch einen einzigen Stanzvorgang aus fortlaufenden Bändern des jeweiligen Materials hergestellt werden. Erfindungsgemäß müssen diese Streifen 10; 110; 210 dann lediglich kreuzweise ineinander gesteckt werden, sodass eine aus Pyramidenstümpfen zusammengesetzte räumliche Struktur entsteht, die eine optimale Festigkeit als Tragstruktur bei geringmöglichen Gewicht aufweist. Die bevorzugte Breite der Einschnitte 14 ergibt sich aus der Materialstärke und dem Steckwinkel der Streifen 10; 110; 210. Je nach verwendetem Material und Verhältnis der Flächen und Winkel kann es notwendig sein, die Einschnitte zu verbreitern oder Radien einzuarbeiten, die gegebenenfalls anschließend mit Füllmaterial oder Füllstücken überbrückt werden können.

Die Streifen 10; 110; 210 können zur weiteren Gewichtseinsparung gelocht (siehe die Ausstanzungen 20 in den Ausführungsbeispielen), perforiert und/oder profiliert werden.

Figur 7 zeigt ein besonders bevorzugtes Verfahren zur Herstellung einer erfindungsgemäßen Tragstruktur. Hierbei werden die in Längsrichtung verlaufenden Streifen 10 zuerst alle dergestalt parallel angeordnet, dass ihre Einschnitte auf gleicher Höhe liegen und die in Querrichtung verlaufenden Streifen 10' werden sodann in die Einschnitte der in Längsrichtung verlaufenden Streifen 10 eingesteckt. Bei dem in Figur 7 dargestellten Verfahren werden die in Längsrichtung verlaufenden Streifen 10 dabei zuerst in einem Paket angeordnet. Sodann werden die in Querrichtung verlaufenden Streifen 10' eingesteckt, und anschließend werden die einzelnen in Längsrichtung verlaufenden Streifen 10 entlang der eingesteckten, in Querrichtung verlaufenden Streifen 10' bis zu den jeweiligen Einschnitten 14' in den in Querrichtung verlaufenden Streifen 10' verschoben.

Figur 8 zeigt ein leicht abgewandeltes Herstellungsverfahren für die erfindungsgemäße Tragstruktur, bei dem die in Längsrichtung verlaufenden Streifen 10 sogleich auf Abstände gebracht werden, die den Abständen der Einschnitte 14' in den in Querrichtung verlaufenden Streifen 10' entsprechen. Sodann werden wiederum die in Querrichtung verlaufenden Streifen 10' in die Einschnitte 14 der in Längsrichtung verlaufenden Streifen 10 eingesteckt. Wenn sodann die jeweils in Quer- und Längsrichtung verlaufenden Streifen ineinander geschoben werden, bildet sich zwangsläufig aufgrund der geometrischen Gestalt der jeweiligen Streifen 10, 10' die erfindungsgemäße Tragstruktur aus. Dies ist dabei unabhängig davon, ob eine Anfangskonfiguration gemäß Figur 7 oder Figur 8 gewählt worden ist.

Selbstverständlich kann die erfindungsgemäße Tragstruktur auch mit vielen anderen Herstellungsverfahren aus den beschriebenen Streifen 10 zusammengesetzt werden.

## Patentansprüche

1. Tragstruktur für Leichtbauelemente, die aus länglichen Streifen (10; 110; 210) eines festen Materials besteht, und bei der jeder Streifen (10; 110; 210) von einer seiner Längsseiten (12) her mit Einschnitten (14) versehen ist, deren Breite etwas größer ist als die Dicke des Materials, wobei die einzelnen Streifen (10; 110; 210) mittels der Einschnitte (14) so ineinander gesteckt sind, dass die Längsrichtungen der ineinander gesteckten Streifen (10; 110; 210) jeweils senkrecht aufeinander stehen, **dadurch gekennzeichnet, dass** die Einschnitte (14) abwechselnd in Längsrichtung des Streifens (10; 110; 210) schräg nach vorn und schräg nach hinten verlaufen.

2. Tragstruktur nach Anspruch 1, **dadurch gekennzeichnet, dass** die Tiefe der Einschnitte (10; 110; 210) so gewählt ist, dass die Längsseiten (12, 16) der zueinander senkrecht stehenden Streifen (10; 110; 210) eine Fläche berühren.

3. Tragstruktur nach Anspruch 1 oder 2, **dadurch gekennzeichnet, dass** die Einschnitte (14) so angeordnet sind, dass sie in ihrer Verlängerung zusammen mit der Längsseite (12), an der sie beginnen, näherungsweise ein gleichseitiges Dreieck bilden.

4. Tragstruktur nach Anspruch 3, **dadurch gekennzeichnet, dass** im Zentrum des gleichseitigen Dreiecks eine Ausstanzung (20) angebracht ist.

5. Tragstruktur nach Anspruch 3 oder 4, **dadurch gekennzeichnet, dass** verschiedene Einschnitte (14), die mit anderen Einschnitten (14) und mit der Längsseite (12), von der sie ausgehen, gleichseitige Dreiecke bilden, so voneinander beabstandet sind, dass sie zusammen mit der anderen Längsseite (16), ebenfalls näherungsweise ein weiteres gleichseitiges Dreieck bilden.

6. Tragstruktur nach Anspruch 5, **dadurch gekennzeichnet, dass** im Zentrum des weiteren gleichseitigen Dreiecks eine Ausstanzung (20) angebracht ist.

7. Verfahren zur Herstellung einer Tragstruktur nach einem der Ansprüche 1 bis 6, **dadurch gekennzeichnet, dass** die in Längsrichtung verlaufenden Streifen (10) zuerst alle dergestalt parallel angeordnet werden, dass ihre Einschnitte (14) auf gleicher Höhe liegen und die in Querrichtung verlaufenden Streifen (10') sodann in die Einschnitte (14) der in Längsrichtung verlaufenden Streifen (10) eingesteckt werden.

8. Verfahren nach Anspruch 7, **dadurch gekennzeichnet, dass** die in Längsrichtung verlaufenden Streifen (10) sogleich auf Abstände gebracht werden, die den Abständen der Einschnitte (14') in den in Querrichtung verlaufenden Streifen (10') entsprechen.

9. Verfahren nach Anspruch 7, **dadurch gekennzeichnet, dass** die in Längsrichtung verlaufenden Streifen (10) in einem Paket angeordnet werden, die in Querrichtung verlaufenden Streifen (10') sodann eingesteckt werden, und anschließend die einzelnen in Längsrichtung verlaufenden Streifen (10) entlang der eingestellten, in Querrichtung verlaufenden Streifen (10') bis zu den jeweiligen Einschnitten (14') in den in Querrichtung verlaufenden Streifen (10') verschoben werden.

## Claims

1. Support structure for light-weight construction elements consisting of elongated strips (10; 110; 210) of a strong material, wherein each strip (10; 110; 210) is provided with slits (14) starting out from one of its longitudinal edges (12), the width thereof is slightly larger than the thickness of the material and wherein the individual strips (10; 110; 210) by means of the slits (14) are inserted into each other in such a way that the longitudinal directions of the strips (10; 110; 210) inserted into each other each are extending perpendicularly to each other, **characterized in that** the slits (14) are alternatingly extending in the longitudinal direction of the strip (10; 110; 210) diagonally forwardly and diagonally backwardly.

2. Support structure according to claim 1, **characterized in that** the depth of the slits (10; 110; 210) is chosen such that the longitudinal edges (12, 16) of the strips (10; 110; 210) positioned perpendicularly to each other are contacting one surface.

3. Support structure according to claim 1 or 2, **characterized in that** the slits (14) are positioned such that the same in the prolongation thereof together with the longitudinal edge (12) from which they are starting out approximately are forming an equilateral triangle.

4. Support structure according to claim 3, **characterized in that** in the centre of the equilateral triangle a punch-out (20) is provided.

5. Support structure according to claim 3 or 4, **characterized in that** different slits (14) which together with other slits (14) and with the longitudinal edge (12) from which they are starting out from are forming equilateral triangles are positioned from each other in such a distance that they, too, together with the other longitudinal edge (16) approximately are forming a further equilateral triangle.

6. Support structure according to claim 5, **characterized in that** in the centre of the further equilateral triangle a punch-out (20) is provided.

7. A method for the production of a support structure according to any of the claims 1 to 6, **characterized in that** the strips (10) extending in the longitudinal direction firstly all together are positioned parallel to each other in such a way that the slits (14) are positioned on the same right and that the strips (10') extending in the transverse direction thereafter are inserted into the slits (14) of the strips (10) extending in the longitudinal direction.

8. A method according to claim 7, **characterized in that** the strips (10) extending in the longitudinal direction immediately are positioned in distances which are corresponding to the distances between the slits (14') of the strips (10') extending in the transverse direction.

9. A method according to claim 7, **characterized in that** the strips (10) extending in the longitudinal direction are positioned in a package, that the strips (10) extending in the transverse direction thereafter are inserted and then the individual strips (10) extending in the longitudinal direction are shifted along the inserted strips (10) extending in the transverse direction up to the corresponding slits (14) in the strips (10') extending in the transverse direction.

## Revendications

1. Structure porteuse pour des éléments de construction légers, qui consistent dans des bandes (10 ; 110 ; 210) en un matériau solide et sur laquelle chaque bande (10 ; 110 ; 210) est munie à partir de l'un de ses côtés longitudinaux (12) d'encoches (14) dont la largeur est légèrement supérieure à l'épaisseur du matériau, chacune des bandes (10 ; 110 ; 210) étant insérée l'une dans l'autre au moyen des encoches (14) de sorte que les directions longitudinales des bandes (10; 110; 210) insérées les unes dans les autres soient respectivement superposées à la verticale, **caractérisée en ce que** les encoches (14) s'étendent en direction longitudinale de la bande (10 ; 110 ; 210) alternativement en inclinaison vers l'avant et en inclinaison vers l'arrière.

2. Structure porteuse selon la revendication 1, **caractérisée en ce que** la profondeur des encoches (10 ; 110 ; 210) est choisie de sorte que les côtés longitudinaux (12, 16) des bandes (10 ; 110 ; 210) posées à la perpendiculaire l'une par rapport à l'autre soient en contact avec une surface.

3. Structure porteuse selon la revendication 1 ou 2, **caractérisée en ce que** les encoches (14) sont disposées de sorte à former dans leur prolongement, ensemble avec le côté longitudinal (12) sur lequel elles prennent naissance approximativement un triangle équilatéral.

4. Structure porteuse selon la revendication 3, **caractérisée en qu'**au centre du triangle équilatéral, il est ménagé une découpe (20).

5. Structure porteuse selon la revendication 3 ou 4, **caractérisée en ce que** différentes encoches (14) formant avec d'autres encoches (14) et avec le côté longitudinal (12), sur lequel elles prennent naissance un triangle équilatéral, sont écartées l'une de l'autre de sorte à former avec l'autre côté longitudinal (16) également approximativement un autre triangle équilatéral.

6. Structure porteuse selon la revendication 5, **caractérisée en qu'**au centre de l'autre triangle équilatéral, il est ménagé une découpe (20).

7. Procédé de fabrication d'une structure porteuse selon l'une quelconque des revendications 1 à 6, **caractérisée en ce qu'**on dispose d'abord toutes les bandes (10) s'étendant en direction longitudinale à la parallèle, de telle sorte que leurs encoches (14) se situent sur un même niveau et **en ce qu'**on insère ensuite les bandes (10') s'étendant en direction transversale dans les encoches (14) des bandes (10) s'étendant en direction longitudinale.

8. Procédé selon la revendication 7, **caractérisé en ce qu'**on place les bandes (10) s'étendant en direction longitudinale avec des écarts correspondant aux écarts des encoches (14') dans les bandes (10') s'étendant en direction transversale.

9. Procédé selon la revendication 7, **caractérisé en ce qu'**on dispose les bandes (10) s'étendant en direction longitudinale en un paquet, **en ce qu'**on insère ensuite les bandes (10') s'étendant en direction transversale (10) et **en ce qu'**on déplace ensuite une à une les bandes (10') s'étendant en direction longitudinale jusqu'aux encoches (14') concernées dans les bandes (10') s'étendant en direction transversale.
